# EUROPÄISCHE PATENTSCHRIFT

(11) **EP 2 964 810 B1**
(45) Veröffentlichungstag und Bekanntmachung des Hinweises auf die Patenterteilung: **23.11.2016**
(21) Anmeldenummer: 14705353.2
(22) Anmeldetag: 19.02.2014
(51) Int. Cl.: C25B 3/02, C25B 3/10

(54) **ELEKTROCHEMISCHES VERFAHREN ZUR KUPPLUNG VON PHENOL MIT ANILIN**
ELECTROCHEMICAL METHOD FOR COUPLING PHENOL TO ANILINE
PROCÉDÉ ÉLECTROCHIMIQUE DE COUPLAGE DE PHÉNOL À ANILINE

(30) Priorität: 07.03.2013 DE 102013203869; 07.02.2014 DE 102014202274
(43) Veröffentlichungstag der Anmeldung: 13.01.2016
(73) Patentinhaber: Evonik Degussa GmbH, 45128 Essen (DE)
(72) Erfinder: DYBALLA, Katrin Marie, 45657 Recklinghausen (DE); FRANKE, Robert, 45772 Marl (DE); FRIDAG, Dirk, 45721 Haltern am See (DE); WALDVOGEL, Siegfried R., 55435 Gau-Algesheim (DE); ELSLER, Bernd, 53127 Bonn (DE)
(86) Internationale Anmeldenummer: PCT/EP2014/053231
(87) Internationale Veröffentlichungsnummer: WO 2014/135371

(56) Entgegenhaltungen:
- US-A1- 2012 080 320
- AXEL KIRSTE ET AL: "Efficient Anodic and Direct Phenol-Arene C,C Cross-Coupling: The Benign Role of Water or Methanol", JOURNAL OF THE AMERICAN CHEMICAL SOCIETY, Bd. 134, Nr. 7, 22. Februar 2012 (2012-02-22), Seiten 3571-3576, XP055114642, ISSN: 0002-7863, DOI: 10.1021/ja211005g
- DOMAGALA 4 S ET AL: "Cross-coupling processes in chemical and electrochemical oxidation of the aniline derivatives and 4-aminophenol mixtures", THE 4TH INTERNATIONAL SYMPOSIUM ELECTROCHEMISTRY IN PRACTICE AND THEORY: LODZ, SEPTEMBER 11 - 13, 1996,, 1. Januar 1997 (1997-01-01), Seiten 177-187, XP009177671, ISBN: 83-7171-011-9
- KIRSTE A ET AL: "Anodic Phenol-Arene Cross-Coupling Reaction on Boron-Doped Diamond Electrodes", ANGEWANDTE CHEMIE. INTERNATIONAL EDITION, VCH VERLAG, WEINHEIM, DE, Bd. 49, Nr. 5, 25. Januar 2010 (2010-01-25), Seiten 971-975, XP002595230, ISSN: 0570-0833, DOI: 10.1002/ANIE.200904763 [gefunden am 2009-12-22]

## Beschreibung

Die folgende Erfindung betrifft ein elektrochemisches Verfahren zur Kupplung von Phenol und Anilin.

Die Begriffe Aniline und Phenole werden in dieser Anmeldung als Gattungsbegriff verwendet und umfasst somit auch substituierte Aminoaryle sowie substituierte Hydroxyaryle.

Die direkte Kreuzkupplung ungeschützter Phenol- und Anilinderivate ist bisher nur auf klassisch organischem Weg und für sehr wenige Beispiele bekannt. Hier wurden vornehmlich überstöchiometrische Mengen anorganischer Oxidationsmittel wie Cu(II) (siehe: M. Smrcina, M. Lorenc, V. Hanus, P. Kocovsky, Synlett, 1991, 4, 231, M. Smrcina, S. Vyskocil, B. Maca, M. Polasek, T. A. Claxton, A. P. Abbott, P. Kocovsky, J. Org. Chem. 1994, 59, 2156, M. Smrcina, M. Lorenc, V. Hanus, P. Sedmera, P. Kocovsky, J. Org. Chem.1992, 57, 191, M. Smrcina, J. Polakova, S. Vyskocil, P. Kocovsky, J. Org. Chem. 1993, 58, 4534) oder Fe(III) (siehe: K. Ding, Q. Xu, Y. Wang, J. Liu, Z. Yu, B. Du, Y. Wu, H.Koshima, T. Matsuura, Chem. Commun. 1997, 7, 693 , S. Vyskocil, M. Smrcina, M. Lorenc, P. Kocovsky, V. Hanus, M. Polasek, Chem. Commun. 1998, 5, 585) benutzt.

In seltenen Fällen gelingt die Kreuzkupplung durch Sauerstoff als Oxidationsmittel bei Verwendung von Vanadiumkatalysatoren wie in S.-W. Hon, C.-H. Li, J.-H. Kuo, N. B. Barhate, Y.-H. Liu, Y. Wang, C.-T. Chen, Org. Lett. 2001, 3, 869.

Andere Syntheserouten umfassten entweder das Schützen der Aminogruppe vor der oxidativen Kreuzkupplung mit Übergangsmetallkatalysatoren oder das nachträgliche Einführen dieser funktionellen Gruppen in das Biarylgrundgerüst (siehe R. A. Singer, S. L. Buchwald, Tetrahedron Letters, 1999, 40, 1095, K. Körber, W. Tang, X. Hu, X. Zhang, Tetrahedron Letters, 2002, 43, 7163, E. P. Studentsov, O. V. Piskunova, A. N. Skvortsov, N. K. Skvortsov, Russ. J. Gen. Chem. 2009, 79, 962, D. Sälinger, R. Brückner, Synlett, 2009, 1, 109)

Ein großer Nachteil der oben genannten Methoden zur Phenol-Anilin-Kreuzkupplung ist die häufige Notwendigkeit trockener Lösungsmittel und eines Luftausschlusses. Weiterhin werden oft große Mengen teils giftiger Oxidationsmittel verwendet. Während der Reaktion treten oft toxische Nebenprodukte auf, die vom gewünschten Produkt aufwendig abgetrennt und teuer entsorgt werden müssen. Durch knapper werdende Rohstoffe (z.B. Bor und Brom im Falle der Übergangsmetallkatalysierten Kreuzkupplung) und die steigende Relevanz des Umweltschutzes steigt der Preis für solche Transformationen. Vor allem bei der Nutzung von mehrstufigen Sequenzen ist ein Wechsel von verschiedenen Lösungsmitteln notwendig.

Ein Problem, das bei der elektrochemischen Kupplung von unterschiedlichen Molekülen auftritt ist, dass die Reaktionspartner in der Regel unterschiedliche Oxidationspotentiale *E_{Ox}* haben. Dies hat zur Folge, dass das Molekül mit dem niedrigeren Oxidationspotential ein höheres Bestreben hat ein Elektron (e⁻) an die Anode und ein H⁺-Ion an z.B. das Lösungsmittel abzugeben, als das Molekül mit dem höheren Oxidationspotential. Berechnen lässt sich das Oxidationspotential *E_{Ox}* über die Nernstsche-Gleichung: ${E}_{Ox} = E° + \left(0,059/n\right) * lg \left(\left[Ox\right]/\left[Red\right]\right)$
*E_{Ox}*: Elektrodenpotential für die Oxidationsreaktion (= Oxidationspotential)
*E°*: Standardelektrodenpotential
*n*: Anzahl der übertragenen Elektronen
*[Ox]*: Konzentration der oxidierten Form
*[Red]:* Konzentration der reduzierten Form

Würde man die oben in der Literatur genannten Verfahren auf zwei unterschiedliche Substrate anwenden, so hätte dies zur Folge, dass überwiegend Radikale des Moleküls entstehen würden, welches ein niedrigeres Oxidationspotential hat, und diese würde dann mit sich selbst reagieren. Als deutlich überwiegendes Hauptprodukt würde man also ein Produkt erhalten, welches aus zwei gleichen Substraten entstanden ist.

Dieses Problem tritt bei der Kupplung von identischen Molekülen nicht auf.

Kirste et al., J. Am. Chem. Soc. 2012, 134, 3571 und US 2012/0080320 A1 offenbaren elektrochemische Kupplungsverfahren.

Die Aufgabe der folgenden Erfindung bestand darin, ein elektrochemisches Verfahren bereitzustellen, bei dem Aniline und Phenole miteinander gekuppelt werden können, und auf mehrstufige Synthesen unter Verwendung von metallischen Reagenzien verzichtet werden kann.

Die Aufgabe wird gelöst durch ein erfindungsgemäßes Verfahren.

Elektrochemisches Verfahren (nicht erfindungsgemäß) zur Kupplung von Phenol mit Anilin umfassend die Verfahrensschritte:
a') Einfüllen eines Lösungsmittels oder Lösungsmittelgemisches sowie eines Leitsalzes, in ein Reaktionsgefäß,
b') Zugabe eines Phenols mit einem Oxidationspotential *E_{Ox}1* in das Reaktionsgefäß,
c') Zugabe eines Anilins mit einem Oxidationspotential *E_{Ox}2* in das Reaktionsgefäß, wobei gilt: ${E}_{Ox} 2 > {E}_{Ox} 1 { und E}_{Ox} 2 - {E}_{Ox} 1 = ΔE ,$ wobei das Anilin gegenüber dem Phenol im Überschuss zugesetzt wird,
   und das Lösungsmittel oder Lösungsmittelgemisch so gewählt ist, dass Δ*E* im Bereich von 10 mV bis 450 mV liegt,
d') Einbringen zweier Elektroden in die Reaktionslösung,
e') Anlegen einer Spannung an die Elektroden,
f') Kupplung des Phenols und des Anilins.

Die Verfahrensschritte a') bis c') können hierbei in beliebiger Reihenfolge erfolgen.

Elektrochemisches Verfahren (erfindungsgemäß) zur Kupplung von Phenol mit Anilin umfassend die Verfahrensschritte:
a") Einfüllen eines Lösungsmittels oder Lösungsmittelgemisches sowie eines Leitsalzes, in ein Reaktionsgefäß,
b") Zugabe eines Anilins mit einem Oxidationspotential *E_{Ox}1* in das Reaktionsgefäß,
c") Zugabe eines Phenols mit einem Oxidationspotential *E_{Ox}2* in das Reaktionsgefäß, wobei gilt: ${E}_{Ox} 2 > {E}_{Ox} 1 { und E}_{Ox} 2 - {E}_{Ox} 1 = ΔE ,$ wobei das Phenol gegenüber dem Anilin im Überschuss zugesetzt wird,
   und das Lösungsmittel oder Lösungsmittelgemisch so gewählt ist, dass Δ*E* im Bereich von 10 mV bis 450 mV liegt,
d") Einbringen zweier Elektroden in die Reaktionslösung,
e") Anlegen einer Spannung an die Elektroden,
f") Kupplung des Phenols und des Anilins.

Die Verfahrensschritte a") bis c") können hierbei in beliebiger Reihenfolge erfolgen.

Durch elektrochemische Behandlung werden Phenole mit Anilinen gekuppelt und die entsprechenden Produkte hergestellt, ohne dass organische Oxidationsmittel zugegeben, unter Feuchtigkeitsausschluss gearbeitet oder anaerobe Reaktionsführungen eingehalten werden müssen. Durch diese direkte Methode der C,C-Kupplung wird eine kostengünstige und umweltschonende Alternative zu bisher bestehenden mehrstufigen klassisch organischen Syntheserouten eröffnet.

Verbindung gemäß einer der allgemeinen Formeln (**I**) bis (**V**) lassen sich mit dem beschriebenen Verfahren herstellen:

Wobei die Substituenten R¹ bis R⁵⁰ unabhängig voneinander ausgewählt sind aus der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, (C₄-C₁₄)-Aryl-O-(C₁-C₁₂)-Alkyl, (C₃-C₁₄)-Heteroaryl, (C₃-C₁₄)-Heteroaryl-(C₁-C₁₂)-Alkyl, (C₃-C₁₂)-Cycloalkyl, (C₃-C₁₂)-Cycloalkyl-(C₁-C₁₂)-Alkyl, (C₃-C₁₂)-Heterocycloalkyl, (C₃-C₁₂)-Heterocycloalkyl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄₎-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, Halogene, S-(C₁-C₁₂)-Alkyl, S-(C₁-C₁₂)-Heteroalkyl, S-(C₄-C₁₄)-Aryl, S-(C₄-C₁₄)-Aryl-(C₁-C₁₄)-Alkyl, S-(C₃-C₁₄)-Heteroaryl, S-(C₃-C₁₄)-Heteroaryl-(C₁-C₁₄)-Alkyl, S-(C₃-C₁₂)-Cycloalkyl, S-(C₃-C₁₂)-Cycloalkyl-(C₁-C₁₂)-Alkyl, S-(C₃-C₁₂)-Heterocycloalkyl, (C₁-C₁₂)-Acyl, (C₄-C₁₄)-Aroyl, (C₄-C₁₄)-Aroyl-(C₁-C₁₄)-Alkyl, (C₃-C₁₄)-Heteroaroyl, (C₁-C₁₄)-Dialkylphosphoryl, (C₄-C₁₄)-Diarylphosphoryl, (C₃-C₁₂)-Alkylsulfonyl, (C₃-C₁₂)-Cycloalkylsulfonyl, (C₄-C₁₂)-Arylsulfonyl, (C₁-C₁₂)-Alkyl-(C₄-C₁₂)-Arylsulfonyl, (C₃-C₁₂)-Heteroarylsulfonyl, (C=O)O-(C₁-C₁₂)-Alkyl, (C=O)O-(C₁-C₁₂)-Heteroalkyl, (C=O)O-(C₄-C₁₄)-Aryl,
wobei die genannten Alkyl-, Heteroalkyl-, Cycloalkyl-, Heterocycloalkyl-, Aryl- und Heteroarylgruppen optional ein oder mehrfach substituiert sind.

Alkyl steht für einen nicht verzweigten oder verzweigten aliphatischen Rest.

Aryl für aromatische (Kohlenwasserstoff-)Reste, vorzugsweise mit bis zu 14 C-Atomen, z. B. Phenyl- (C₆H₅-), Naphthyl- (C₁₀H₇-), Anthryl- (C₁₄H₉-), vorzugsweise Phenyl.

Cycloalkyl für gesättigte cyclische Kohlenwasserstoffe, die ausschließlich Kohlenstoff-Atome im Ring enthalten.

Heteroalkyl für einen nicht verzweigten oder verzweigten aliphatischen Rest, der ein bis vier, bevorzugt ein oder zwei, Heteroatome ausgewählt aus der Gruppe bestehend aus N, O, S und substituiertem N enthalten kann.

Heteroaryl für einen Arylrest, in dem ein bis vier, bevorzugt ein oder zwei, Kohlenstoffatome durch Heteroatome ausgewählt aus der Gruppe bestehend aus N, O, S und substituiertem N ersetzt sein können, wobei der Heteroarylrest auch Teil einer größeren kondensierten Ringstruktur sein kann.

Heterocycloalkyl für gesättigte cyclische Kohlenwasserstoffe, die ein bis vier, bevorzugt ein oder zwei, Heteroatome ausgewählt aus der Gruppe bestehend aus N, O, S und substituiertem N enthalten kann.

Unter Heteroarylrest, der Teil einer kondensierten Ringstruktur sein kann, werden bevorzugt Systeme verstanden, in denen kondensierte Fünf- oder Sechsringe gebildet werden, z.B. Benzofuran, Isobenzofuran, Indol, Isoindol, Benzothiophen, Benzo(c)thiophen, Benzimidazol, Purin, Indazol, Benzoxazol, Chinolin, Isochinolin, Chinoxalin, Chinazolin, Cinnolin, Acridin.

Die genannten substituierten N können einfach substituiert sein, die Alkyl-, Heteroalkyl-, Cycloalkyl-, Heterocycloalkyl-, Aryl- und Heteroarylgruppen können ein oder mehrfach, besonders bevorzugt ein-, zwei- oder dreifach, substituiert sein durch Reste ausgewählt aus der Gruppe bestehend aus Wasserstoff, (C₁-C₁₄)-Alkyl, (C₁-C₁₄)-Heteroalkyl, (C₄-C₁₄)-Aryl, (C₄-C₁₄)-Aryl-(C₁-C₁₄₎-Alkyl, (C₃-C₁₄)-Heteroaryl, (C₃-C₁₄)-Heteroaryl-(C₁-C₁₄₎-Alkyl, (C₃-C₁₂)-Cycloalkyl, (C₃-C₁₂)-Cycloalkyl-(C₁-C₁₄)-Alkyl, (C₃-C₁₂)-Heterocycloalkyl, (C₃-C₁₂)-Heterocycloalkyl-(C₁-C₁₄)-Alkyl, CF₃, Halogen (Fluor, Chlor, Brom, Iod), (C₁-C₁₀)-Haloalkyl, Hydroxy, (C₁-C₁₄)-Alkoxy, (C₄-C₁₄)-Aryloxy, O-(C₁-C₁₄)-Alkyl-(C₄-C₁₄)-Aryl, (C₃-C₁₄)-Heteroaryloxy, N((C₁-C₁₄)-Alkyl)₂, N((C₄-C₁₄)-Aryl)₂, N((C₁-C₁₄)-Alkyl)((C₄-C₁₄)-Aryl), wobei Alkyl, Aryl, Cycloalkyl, Heteroalkyl, Heteroaryl und Heterocycloalkyl die vorgenannten Bedeutungen haben.

In einer Ausführungsform sind R¹, R², R¹¹, R¹², R²¹, R²², R³², R³³, R⁴³, R⁴⁴ ausgewählt aus: -H, und/oder eine in "Greene's Protective Groups in Organic Synthesis" von P.G.M. Wuts und T.W. Greene, 4te Ausgabe, Wiley Interscience, 2007, S. 696-926 für Aminofunktionen beschriebenen Schutzgruppen.

In einer Ausführungsform sind R³, R⁴, R⁵, R⁶, R⁷, R⁸, R⁹, R¹⁰, R¹³, R¹⁴, R¹⁵, R¹⁶, R¹⁷, R¹⁸, R¹⁹, R²⁰, R²³, R²⁴,R²⁵, R²⁶, R²⁷, R²⁸, R²⁹, R³⁰, R³¹, R³⁴, R³⁵, R³⁶, R³⁷, R⁴⁰, R⁴¹, R⁴², R⁴⁵, R⁴⁶, R⁴⁷, R⁴⁸, R⁴⁹, R⁵⁰ ausgewählt aus: der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, S-(C₁-C₁₂)-Alkyl, S-(C₄-C₁₄₎-Aryl, Halogene,
wobei die genannten Alkyl-, Heteroalkyl-, Cycloalkyl-, Heterocycloalkyl-, Aryl- und Heteroarylgruppen optional ein oder mehrfach substituiert sind.

In einer Ausführungsform sind R¹, R², R¹¹, R¹², R²¹, R²², R³², R³³, R⁴³, R⁴⁴ ausgewählt aus: -H, (C₁-C₁₂)-Acyl.

In einer Ausführungsform sind R³, R⁴, R⁵, R⁶, R⁷, R⁸, R⁹, R¹⁰, R¹³, R¹⁴, R¹⁵, R¹⁶, R¹⁷, R¹⁸, R¹⁹, R²⁰, R²³, R²⁴,R²⁵, R²⁶, R²⁷, R²⁸, R²⁹, R³⁰, R³¹, R³⁴, R³⁵, R³⁶, R³⁷, R⁴⁰, R⁴¹, R⁴², R⁴⁵, R⁴⁶, R⁴⁷, R⁴⁸, R⁴⁹, R⁵⁰ ausgewählt aus: Wasserstoff, Hydroxyl-, (C₁-C₁₂)-Alkyl, (C₄-C₁₄)-Aryl, O-(C₁-C₁₂)-Alkyl, O-(C₁-C₁₂)-Heteroalkyl, O-(C₄-C₁₄)-Aryl, O-(C₃-C₁₂)-Cycloalkyl, S-(C₁-C₁₂)-Alkyl, S-(C₄-C₁₄₎-Aryl, Halogene,
wobei die genannten Alkyl-, Heteroalkyl-, Cycloalkyl-, Arylgruppen optional ein oder mehrfach substituiert sind.

Das Verfahren kann an unterschiedlichen Kohlenstoff- (Glaskohlenstoff, Bor-dotierter Diamant, Graphiten, Kohlenstoffasern, Nanotubes, u.a.), Metalloxid- und Metallelektroden durchgeführt werden. Dabei werden Stromdichten im Bereich von 1-50 mA/cm² appliziert.

Die Aufarbeitung und Gewinnung der Biaryle ist sehr einfach und erfolgt nach Beendigung der Reaktion nach allgemein gängigen Trennmethoden. Zunächst wird die Elektrolytlösung erst einmal destilliert und die einzelnen Verbindungen in Form von unterschiedlichen Fraktionen getrennt gewonnen. Eine weitere Reinigung kann beispielsweise durch Kristallisation, Destillation, Sublimation oder chromatographisch erfolgen.

Die Elektrolyse wird in den üblichen, dem Fachmann bekannten Elektrolysezellen durchgeführt. Geeignete Elektrolysezellen sind dem Fachmann bekannt.

Ein Teilaspekt der Erfindung besteht darin, dass sich die Ausbeute der Reaktion über die Differenz der Oxidationspotentiale (Δ*E*) der beiden Substrate steuern lässt.

Mit dem erfindungsgemäßen Verfahren wird das zu Beginn genannte Problem gelöst.
Für eine effiziente Reaktionsführung sind zwei Reaktionsbedingungen notwendig:
- das Substrat mit dem höheren Oxidationspotential muss im Überschuss zugegeben werden, und
- die Differenz der beiden Oxidationspotentiale (Δ*E*), muss in einem bestimmten Bereich liegen.

Für das erfindungsgemäße Verfahren ist die Kenntnis der absoluten Oxidationspotentiale der Phenole und Aniline nicht zwingend notwendig. Es ist ausreichend, wenn die Differenz der beiden Oxidationspotentiale zueinander bekannt ist.

Ein weiterer Teilaspekt der Erfindung ist, dass sich die Differenz der beiden Oxidationspotentiale (Δ*E*), über die verwendeten Lösungsmittel bzw. Lösungsmittelgemische beeinflussen lässt.

So kann die Differenz der beiden Oxidationspotentiale (Δ*E*) durch geeignete Wahl des Lösungsmittels / Lösungsmittelgemisches in den gewünschten Bereich verschoben werden.

Geht man von 1,1,1,3,3,3-Hexafluorisopropanol (HFIP) als Basislösungsmittel aus, so lässt sich ein zu kleines Δ*E* beispielsweise durch Zugabe von Alkohol erhöhen. Ein zu großes Δ*E* kann hingegen durch Zugabe von Wasser abgesenkt werden.

Die ablaufende Reaktionsfolge ist in dem folgenden Schema dargestellt:

In den genannten Lösungsmitteln wird die selektive Oxidation einer Phenolkomponente A ermöglicht, welche durch die hohe Reaktivität der gebildeten Radikalspezies in der Lage ist, nukleophil von Komponente B angegriffen zu werden. Die ersten Oxidationspotentiale beider Substanzen scheinen hier maßgeblich für den Erfolg der Reaktion zu sein. Durch die gezielte Zugabe protischer Additive wie MeOH oder Wasser zum Elektrolyten kann eine Verschiebung eben dieser Oxidationspotentiale ermöglicht werden. So werden Ausbeute und Selektivität dieser Reaktion steuerbar.

Mit Hilfe des erfindungsgemäßen Verfahrens konnten erstmals Biaryle, welche über Hydroxy- und Aminofunktionen verfügen, elektrochemisch hergestellt werden und auf mehrstufige Synthesen unter Verwendung von metallischen Reagenzien konnte verzichtet werden.

Für den Fall, dass das Anilin das höhere Oxidationspotential besitzt (nicht erfindungsgemäß), wird in einer Variante des Verfahrens das Anilin gegenüber dem Phenol mindestens in der doppelten Menge eingesetzt.

Für den Fall, dass das Anilin das höhere Oxidationspotential besitzt (nicht erfindungsgemäß), liegt in einer Variante des Verfahrens das Verhältnis von Phenol zu Anilin im Bereich von 1:2 bis 1:4.

Für den Fall, dass das Phenol das höhere Oxidationspotential besitzt, wird in einer Variante des Verfahrens das Phenol gegenüber dem Anilin mindestens in der doppelten Menge eingesetzt.

Für den Fall, dass das Phenol das höhere Oxidationspotential besitzt, liegt in einer Variante des Verfahrens das Verhältnis von Anilin zu Phenol im Bereich von 1:2 bis 1:4.

In einer Variante des Verfahrens ist das Leitsalz ausgewählt aus der Gruppe von Alkali-, Erdalkali-, Tetra(C₁-C₆-alkyl)-ammonium-,1,3-Di(C₁-C₆-alkyl)imidazolium oder Tetra(C₁-C₆-alkyl)-phosphoniumsalzen.

In einer Variante des Verfahrens sind die Gegenionen der Leitsalze ausgewählt aus der Gruppe von Sulfat, Hydrogensulfat, Alkylsulfate, Arylsulfate, Alkylsulfonate, Arylsulfonate Halogenide, Phosphate, Carbonate, Alkylphosphate, Alkylcarbonate, Nitrat, Tetrafluorborat, Hexafluorphosphat, Hexafluorsilikat, Fluorid und Perchlorat.

In einer Variante des Verfahrens ist das Leitsalz ausgewählt aus Tetra (C₁-C₆-alkly)ammoniumsalzen und das Gegenion ausgewählt aus Sulfat, Alkylsulfat, Arylsulfat.

In einer Variante des Verfahrens ist die Reaktionslösung frei von fluorierten Verbindungen.

In einer Variante des Verfahrens ist die Reaktionslösung frei von Übergangsmetallen.

In einer Variante des Verfahrens ist die Reaktionslösung frei von organischen Oxidationsmitteln. In einer Variante des Verfahrens sind das Phenol und das Anilin ausgewählt aus: **Ia, Ib, IIa, IIb, IIIa, IIIb, IVa, IVb, Va, Vb:**

Wobei die Substituenten R¹ bis R⁵⁰ unabhängig voneinander ausgewählt sind aus der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, (C₄-C₁₄)-Aryl-O-(C₁-C₁₂)-Alkyl, (C₃-C₁₄)-Heteroaryl, (C₃-C₁₄)-Heteroaryl-(C₁-C₁₂)-Alkyl, (C₃-C₁₂)-Cycloalkyl, (C₃-C₁₂)-Cycloalkyl-(C₁-C₁₂)-Alkyl, (C₃-C₁₂)-Heterocycloalkyl, (C₃-C₁₂)-Heterocycloalkyl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, Halogene, S-(C₁-C₁₂)-Alkyl, S-(C₁-C₁₂)-Heteroalkyl, S-(C₄-C₁₄)-Aryl, S-(C₄-C₁₄)-Aryl-(C₁-C₁₄)-Alkyl, S-(C₃-C₁₄)-Heteroaryl, S-(C₃-C₁₄)-Heteroaryl-(C₁-C₄)-Alkyl, S-(C₃-C₁₂)-Cycloalkyl, S-(C₃-C₁₂)-Cycloalkyl-(C₁-C₁₂)-Alkyl, S-(C₃-C₁₂)-Heterocycloalkyl, (C₁-C₁₂)-Acyl, (C₄-C₁₄)-Aroyl, (C₄-C₁₄)-Aroyl-(C₁-C₁₄)-Alkyl, (C₃-C₁₄)-Heteroaroyl, (C₁-C₁₄)-Dialkylphosphoryl, (C₄-C₁₄)-Diarylphosphoryl, (C₃-C₁₂)-Alkylsulfonyl, (C₃-C₁₂)-Cycloalkylsulfonyl, (C₄-C₁₂)-Arylsulfonyl, (C₁-C₁₂)-Alkyl-(C₄-C₁₂)-Arylsulfonyl, (C₃-C₁₂)-Heteroarylsulfonyl, (C=O)O-(C₁-C₁₂)-Alkyl, (C=O)O-(C₁-C₁₂)-Heteroalkyl, (C=O)O-(C₄-C₁₄)-Aryl,
wobei die genannten Alkyl-, Heteroalkyl-, Cycloalkyl-, Heterocycloalkyl-, Aryl- und Heteroarylgruppen optional ein oder mehrfach substituiert sind.

Alkyl steht für einen nicht verzweigten oder verzweigten aliphatischen Rest.

Aryl für aromatische (Kohlenwasserstoff-)Reste, vorzugsweise mit bis zu 14 C-Atomen, z. B. Phenyl- (C₆H₅-), Naphthyl- (C₁₀H₇-), Anthryl- (C₁₄H₉-), vorzugsweise Phenyl.

Cycloalkyl für gesättigte cyclische Kohlenwasserstoffe, die ausschließlich Kohlenstoff-Atome im Ring enthalten.

Heteroalkyl für einen nicht verzweigten oder verzweigten aliphatischen Rest, der ein bis vier, bevorzugt ein oder zwei, Heteroatome ausgewählt aus der Gruppe bestehend aus N, O, S und substituiertem N enthalten kann.

Heteroaryl für einen Arylrest, in dem ein bis vier, bevorzugt ein oder zwei, Kohlenstoffatome durch Heteroatome ausgewählt aus der Gruppe bestehend aus N, O, S und substituiertem N ersetzt sein können, wobei der Heteroarylrest auch Teil einer größeren kondensierten Ringstruktur sein kann.

Heterocycloalkyl für gesättigte cyclische Kohlenwasserstoffe, die ein bis vier, bevorzugt ein oder zwei, Heteroatome ausgewählt aus der Gruppe bestehend aus N, O, S und substituiertem N enthalten kann.

Unter Heteroarylrest, der Teil einer kondensierten Ringstruktur sein kann, werden bevorzugt Systeme verstanden, in denen kondensierte Fünf- oder Sechsringe gebildet werden, z.B. Benzofuran, Isobenzofuran, Indol, Isoindol, Benzothiophen, Benzo(c)thiophen, Benzimidazol, Purin, Indazol, Benzoxazol, Chinolin, Isochinolin, Chinoxalin, Chinazolin, Cinnolin, Acridin.

Die genannten substituierten N können einfach substituiert sein, die Alkyl-, Heteroalkyl-, Cycloalkyl-, Heterocycloalkyl-, Aryl- und Heteroarylgruppen können ein oder mehrfach, besonders bevorzugt ein-, zwei- oder dreifach, substituiert sein durch Reste ausgewählt aus der Gruppe bestehend aus Wasserstoff, (C₁-C₁₄)-Alkyl, (C₁-C₁₄)-Heteroalkyl, (C₄-C₁₄)-Aryl, (C₄-C₁₄)-Aryl-(C₁-C₁₄₎-Alkyl, (C₃-C₁₄)-Heteroaryl, (C₃-C₁₄)-Heteroaryl-(C₁-C₁₄)-Alkyl, (C₃-C₁₂)-Cycloalkyl, (C₃-C₁₂)-Cycloalkyl-(C₁-C₁₄)-Alkyl, (C₃-C₁₂)-Heterocycloalkyl, (C₃-C₁₂)-Heterocycloalkyl-(C₁-C₁₄)-Alkyl, CF₃, Halogen (Fluor, Chlor, Brom, Iod), (C₁-C₁₀)-Haloalkyl, Hydroxy, (C₁-C₁₄)-Alkoxy, (C₄-C₁₄)-Aryloxy, O-(C₁-C₁₄)-Alkyl-(C₄-C₁₄)-Aryl, (C₃-C₁₄)-Heteroaryloxy, N((C₁-C₁₄)-Alkyl)₂, N((C₄-C₁₄)-Aryl)₂, N((C₁-C₁₄)-Alkyl)((C₄-C₁₄)-Aryl), wobei Alkyl, Aryl, Cycloalkyl, Heteroalkyl, Heteroaryl und Heterocycloalkyl die vorgenannten Bedeutungen haben.

In einer Ausführungsform sind R¹, R², R¹¹, R¹², R²¹, R²², R³², R³³, R⁴³, R⁴⁴ ausgewählt aus: -H, und/oder eine in "Greene's Protective Groups in Organic Synthesis" von P.G.M. Wuts und T.W. Greene, 4te Ausgabe, Wiley Interscience, 2007, S. 696-926 für Aminofunktionen beschriebenen Schutzgruppen.

In einer Ausführungsform sind R³, R⁴, R⁵, R⁶, R⁷, R⁸, R⁹, R¹⁰, R¹³, R¹⁴, R¹⁵, R¹⁶, R¹⁷, R¹⁸, R¹⁹, R²⁰, R²³, R²⁴, R²⁵, R²⁶, R²⁷, R²⁸, R²⁹, R³⁰, R³¹, R³⁴, R³⁵, R³⁶, R³⁷, R⁴⁰, R⁴¹, R⁴², R⁴⁵, R⁴⁶, R⁴⁷, R⁴⁸, R⁴⁹, R⁵⁰ ausgewählt aus: der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, S-(C₁-C₁₂)-Alkyl, S-(C₄-C₁₄₎-Aryl, Halogene,
wobei die genannten Alkyl-, Heteroalkyl-, Cycloalkyl-, Heterocycloalkyl-, Aryl- und Heteroarylgruppen optional ein oder mehrfach substituiert sind.

In einer Ausführungsform sind R¹, R², R¹¹, R¹², R²¹, R²², R³², R³³, R⁴³, R⁴⁴ ausgewählt aus: -H und /oder (C₁-C₁₂)-Acyl.

In einer Ausführungsform sind R³, R⁴, R⁵, R⁶, R⁷, R⁸, R⁹, R¹⁰, R¹³, R¹⁴, R¹⁵, R¹⁶, R¹⁷, R¹⁸, R¹⁹, R²⁰, R²³, R²⁴, R²⁵, R²⁶, R²⁷, R²⁸, R²⁹, R³⁰, R³¹, R³⁴, R³⁵, R³⁶, R³⁷, R⁴⁰, R⁴¹, R⁴², R⁴⁵, R⁴⁶, R⁴⁷, R⁴⁸, R⁴⁹, R⁵⁰ ausgewählt aus: der Gruppe von Wasserstoff, Hydroxyl-, (C₁-C₁₂)-Alkyl, (C₄-C₁₄)-Aryl, O-(C₁-C₁₂)-Alkyl, O-(C₁-C₁₂)-Heteroalkyl, O-(C₄-C,₄)-Aryl, O-(C₃-C₁₂)-Cycloalkyl, S-(C₁-C₁₂)-Alkyl, S-(C₄-C₁₄)-Aryl, Halogene,
wobei die genannten Alkyl-, Heteroalkyl-, Cycloalkyl-, Arylgruppen optional ein oder mehrfach substituiert sind.

Hierbei sind folgende Kombinationen möglich:

| | | | | | |
|---|---|---|---|---|---|
| Anilin | **Ia** | **IIa** | **IIIa** | **IVa** | **Va** |
| Phenol | **Ib** | **IIb** | **IIIb** | **IVb** | **Vb** |

Im Folgenden wird die Erfindung anhand von Ausführungsbeispielen (Phenol im Überschuss), Vergleichsbeispielen (Anilin im Überschuss) und Figuren näher erläutert.

**Tabelle 1:**

| **Komponente 1** | **Komponente 2** | **Produkt** | **Ausbeute (isoliert)^{a}** | **Selektivität (AB:BB)^{b}** |
|---|---|---|---|---|
| | | | 33% | >100:1 |
| | | | 10% | >100:1 |
| | | | 14% | 3:1 |
| | | | 18% | >100:1 |
| | | | 21% | 30:1 |

| | | | | |
|---|---|---|---|---|
| Elektrolyseparameter: n(Komponente 1) = 5 mmol, n(Komponente 1) = 15 mmol, Leitsalz: MTBS, c(MTBS) = 0.09 M, V(Lösungsmittel) = 33 mL, Lösungsmittel: HFIP Elektrodenmaterial: Glaskohlenstoff, j = 2.8 mA/cm², T = 50 °C, Q = 2 F*n(Komponente 1). Die Elektrolyse erfolgt galvanostatisch. ^{a}: isolierte Ausbeute bezogen auf n(Komponente 1); ^{b}: via GC bestimmt. AB: Kreuzkupplungsprodukt, BB: Homokupplungsprodukt. | | | | |

### Allgemeine Arbeitsvorschriften

### Cyclische Voltammetry (CV)

Es wurde ein VA-Stand Metrohm 663 VA, ausgestattet mit einem µAutolab type III Potentiostat verwendet (Metrohm AG, Herisau, Schweiz). *WE*: Glaskohlenstoffelektrode, 2 mm Durchmesser; *AE:* Glaskohelnstoffstab; *RE*: Ag/AgCl in gesättigter LiCl/EtOH. Lösungsmittel: HFIP + 0-25%v/v MeOH. Oxidationskriterium: *j* = 0.1 mA/cm², *v* = 50 mV/s, T = 20 °C. Durchmischung während der Messung. c(Anilinderivat) = 151 mM, Leitsalz: Et₃NMe O₃SOMe (MTES), c(MTES) = 0.09M.

### Chromatographie

Die präparativen flüssigkeitschromatographischen Trennungen via "Flashchromatographie" wurden mit einem Maximaldruck von 1.6 bar an Kieselgel 60 M (0.040-0.063 mm) der Firma *Macherey-Nagel GmbH & Co,* Düren durchgeführt. Die Trennungen ohne Druckbeaufschlagung wurden an Kieselgel Geduran Si 60 (0.063-0.200 mm) der Firma *Merck KGaA,* Darmstadt durchgeführt. Die als Eluentien verwendeten Lösungsmittel (Essigsäureethylester (technisch), Cyclohexan (technisch)) wurden zuvor destillativ am Rotationsverdampfer gereinigt.

Zur Dünnschichtchromatographie (DC) wurden PSC-Fertigplatten Kieselgel 60 F254 der Firma *Merck KGaA,* Darmstadt verwendet. Die Rf-Werte sind in Abhängigkeit vom verwendeten Laufmittelgemisch angegeben. Zur Anfärbung der DC-Platten wurde eine Cer-Molybdatophosphorsäure-Lösung als Tauchreagenz verwendet. Cer-Molybdatophosphorsäure-Reagenz: 5.6 g Molybdatophosphorsäure, 2.2 g Cer(IV)-sulfat-Tetrahydrat und 13.3 g konzentrierte Schwefelsäure auf 200 mL Wasser.

### Gaschromatographie (GC/GCMS)

Die gaschromatographischen Untersuchungen (GC) von Produktgemischen und Reinsubstanzen erfolgte mit Hilfe des Gaschromatographen GC-2010 der Firma *Shimadzu,* Japan. Es wird an einer Quarzkapillarsäule HP-5 der Firma *Agilent Technologies,* USA (Länge: 30 m; Innendurchmesser: 0.25 mm; Filmdicke der kovalent gebundenen stationären Phase: 0.25 µm; Trägergas: Wasserstoff; Injektortemperatur: 250 °C; Detektortemperatur: 310 °C; Programm: Methode "hart": 50 °C Starttemperatur für 1 min, Heizrate: 15 °C/min, 290 °C Endtemperatur für 8 min) gemessen. Gaschromatographische Massenspektren (GCMS) von Produktgemischen und Reinsubstanzen wurden mit Hilfe des Gaschromatographen GC-2010 kombiniert mit dem Massendetektor GCMS-QP2010 der Firma *Shimadzu,* Japan aufgenommen. Es wird an einer Quarzkapillarsäule HP-1 der Firma *Agilent Technologies,* USA (Länge: 30 m; Innendurchmesser: 0.25 mm; Filmdicke der kovalent gebundenen stationären Phase: 0.25 µm; Trägergas: Wasserstoff; Injektortemperatur: 250 °C; Detektortemperatur: 310 °C; Programm: Methode "hart": 50 °C Starttemperatur für 1 min, Heizrate: 15 °C/min, 290 °C Endtemperatur für 8 min; GCMS: Temperatur der lonenquelle: 200 °C) gemessen.

### Schmelzpunkte

Schmelzpunkte wurden mit Hilfe des Schmelzpunktbestimmungsgerätes SG 2000 der Firma *HW5,* Mainz gemessen und sind unkorrigiert.

### Elementaranalyse

Die Elementaranalysen wurden in der analytischen Abteilung des Institutes für Organische Chemie der Johannes Gutenberg-Universität Mainz an einem Vario EL Cube der Firma Foss-*Heraeus,* Haunau angefertigt.

### Massenspektrometrie

Alle Elektrosprayionisation-Messungen (ESI+) wurden an einem QTof Ultima 3 der Firma *Waters Micromasses,* Milford, Massachusetts durchgeführt. El-Massenspektren sowie die hochaufgelösten El-Spektren wurden an einem Gerät des Typs MAT 95 XL Sektorfeldgerät der Firma *Thermo Finnigan,* Bremen, gemessen.

### NMR-Spektroskopie

Die NMR-spektroskopischen Untersuchungen wurden an Multikernresonanzspektrometern des Typs AC 300 oder AV II 400 der Firma *Bruker,* Analytische Messtechnik, Karlsruhe, durchgeführt. Als Lösungsmittel wurde CDCl3 verwendet. Die ¹H- und ¹³C-Spektren wurden gemäß dem Restgehalt an nicht deuteriertem Lösungsmittel nach der *NMR Solvent Data Chart* der Fa. *Cambridge Isotopes Laboratories,* USA, kalibriert. Die Zuordnung der ¹H- und ³C-Signale erfolgte teilweise mit Hilfe von H,H-COSY, H,H-NOESY, H,C-HSQC und H,C-HMBC-Spektren. Die chemischen Verschiebungen sind als δ-Werte in ppm angegeben. Für die Multiplizitäten der NMR-Signale wurden folgende Abkürzungen verwendet: s (Singulett), bs (breites Singulett), d (Dublett), t (Triplett), q (Quartett), m (Multiplett), dd (Dublett von Dublett), dt (Dublett von Triplett), tq (Triplett von Quartett). Alle Kopplungskonstanten J wurden mit der Anzahl der eingeschlossenen Bindungen in Hertz (Hz) angegeben. Die bei der Signalzuordnung angegebene Nummerierung entspricht der in den Formelschemata angegebenen Bezifferung, die nicht mit der IUPAC-Nomenklatur übereinstimmen muss.

### AAV1: Arbeitsvorschrift zur elektrochemischen Kreuzkupplung

2-4 mmol der jeweiligen Unterschusskomponente werden mit 6-12 mmol der jeweils zu kuppelnden zweiten Komponente in den angegebenen Mengen 1,1,1,3,3,3-Hexafluorisopropanol (HFIP) und MeOH gelöst und in einer ungeteilten Becherglaszelle mit Glaskohlenstoffelektroden umgesetzt. Die Elektrolyse erfolgt galvanostatisch.
Die Reaktion wird gerührt und auf 50 °C mit Hilfe eines Wasserbades erhitzt. Nach Ende der Elektrolyse wird der Zellinhalt mit HFIP in einen 50 mL Rundhalskolben überführt und das Lösungsmittel unter vermindertem Druck am Rotationsverdampfer bei 50 °C, 200-70 mbar entfernt. Nicht umgesetztes Edukt wird mittels Kurzwegdestillation oder Kugelrohrdestillation zurückerhalten (100 °C, 10⁻³ mbar).

### Elektrodenmaterial

| | |
|---|---|
| Anode: | Glaskohlensoff |
| Kathode: | Glaskohlensoff |

### Elektrolysebedingungen:

| | |
|---|---|
| Temperatur [T]: | 50 °C |
| Stromstärke [l]: | 25 mA |
| Stromdichte [j]: | 2.8 mA/cm² |
| Ladungsmenge [Q]: | 2 F (pro Unterschusskomponente) |
| Klemmspannung [Uₘₐₓ]: | 3-5 V |

### Schematischer Zellaufbau

In Figur 3 ist der Aufbau der Zelle schematisch wiedergegeben. Diese Zelle weist hierbei die folgenden Bauteile auf:
- 1":: Edelstahlhalterungen für Elektroden
- 2":: Teflonstopfen
- 3":: Becherglaszelle mit angesetztem Auslass für Rückflusskühleranschluss
- 4":: Edelstahlklemmen
- 5":: Glaskohlenstoffelektroden
- 6":: Magnetrührfisch

### N-Acetyl-2-amino-2'-hydroxy-4,5-dimethoxy-3'-(dimethylethyl)-5'-methylbiphenyl

Die Durchführung der Elektrolyse erfolgt gemäß AAV1 in einer ungeteilten Becherglaszelle mit Glaskohlenstoffelektroden. Hierzu werden 0.62 g (3.79 mmol, 1.0 Äquiv.) 2-(Dimethylethyl)-4-methylphenol und 2.22 g (11.36 mmol, 3.0 Äquiv.) *N*-(3,4-Dimethoxyphenyl)acetamid in 25 mL HFIP gelöst, 0.77 g MTBS zugegeben und der Elektrolyt in die Elektrolysezelle überführt. Das Lösungsmittel sowie nicht umgesetzte Eduktmengen werden nach der Elektrolyse unter vermindertem Druck entfernt, das Rohprodukt an Kieselgel 60 als "Flashchromatographie" im Laufmittel 4:1 (CH:EE) aufgereinigt und das Produkt als farbloser Feststoff erhalten.
Ausbeute: 447 mg (33%, 1.3 mmol)
GC (Methode *hart,* HP-5): t_{R}= 16.14 min
R_{f}(CH:EE= 4:1)= 0.17
mₚ= 182°C (aus DCM umkristallisiert)
¹H-NMR (400 MHz, CDCl₃) δ= 1.43 (s, 9H), 1.99 (s, 3H), 2.31 (s, 3H), 3.86 (s, 3H), 3.94 (s, 3H), 6.76 (s, 1 H), 6.83 (d, *J=* 1.9 Hz, 1 H), 6.94 (s, 1 H), 7.14 (d, *J=* 1.9 Hz, 1 H), 7.85 (s, 1 H); ¹³C-NMR (101 MHz, CDCl₃) δ= 20.95, 24.49, 29.68, 35.01, 56.22, 56.28, 77.16, 106.54, 113.45, 118.74, 124.10, 128.32, 128.97, 129.48, 129.66, 136.89, 146.42, 149.37, 149.40, 168.91.
HRMS für C₂₁H₂₇NO₄ (ESI+) [M+H⁺]: ber: 358.2018, gef.: 358.2017
MS (El, GCMS): m/z(%): 357 (100) [M]⁺, 242 (100) [M-CH₃^{·}]⁺, 315 (50) [M-C₂H₂O^{·}]⁺.

### 2'-Amino-4'-brom-2-hydroxy-3,5'-dimethoxy-5-methylbiphenyl

Die Durchführung der Elektrolyse erfolgt gemäß AAV1 in einer ungeteilten Becherglaszelle mit Glaskohlenstoffelektroden. Hierzu werden 0.43 g (2.15 mmol, 1.0 Äquiv.) 4-Brom-3-methoxyanilin und 0.89 g (6.45 mmol, 3.0 Äquiv.) 4-Methylguajacol in 25 mL HFIP gelöst, 0.77 g MTBS zugegeben und der Elektrolyt in die Elektrolysezelle überführt. Das Lösungsmittel sowie nicht umgesetzte Eduktmengen werden nach der Elektrolyse unter vermindertem Druck entfernt, das Rohprodukt an Kieselgel 60 als "Flashchromatographie" im Laufmittel 9:1 (CH:EE) aufgereinigt und das Produkt als braunes Öl erhalten.
Ausbeute: 70 mg (10%, 0.2 mmol)
GC (Methode *hart,* HP-5): t_{R}= 16.82 min
R_{f}(CH:EE= 4:1)= 0.26
¹H-NMR (400 MHz, DMSO-d6) δ= 2.20 (s, 3H), 3.34 (bs, 3H), 3.75 (s, 3H), 3.77 (s, 3H), 6.48 (d, *J=* 1.9 Hz, 1 H), 6.59 (s, 1 H), 6.75 (d, *J=* 1.9 Hz, 1 H), 7.06 (s, 1 H);
¹³C-NMR(101 MHz, DMSO-d6) δ= 20.68, 39.52, 55.81, 55.92, 98.31, 100.90, 111.86, 119.58, 120.97, 123.05, 124.50, 128.16, 134.14, 140.98, 143.99, 147.73, 154.88.
HRMS für C₁₅H₁₆BrNO₃ (ESI+) [M+Na⁺]: ber: 339.0392, gef.: 339.0390
MS (El, GCMS): m/z(%): 339 (100) [⁸¹M]^{+·}, 337 (100) [⁷⁹M]^{+·}, 320 (12) [⁸¹M-CH₃^{·}]⁺, 318 (12) [⁷⁹M-CH₃^{·}]⁺.

### N-Acetyl-2-amino-2'-hydroxy-5'-methyl-2',4,5-trimethoxybiphenyl

Die Durchführung der Elektrolyse erfolgt gemäß AAV1 in einer ungeteilten Becherglaszelle mit Glaskohlenstoffelektroden. Hierzu werden 0.52 g (3.79 mmol, 1.0 Äquiv.) 4-Methylguajacol und 2.22 g (11.37 mmol, 3.0 Äquiv.) *N*-(3,4-Dimethoxyphenyl)acetamid in 25 mL HFIP gelöst, 0.77 g MTBS zugegeben und der Elektrolyt in die Elektrolysezelle überführt. Das Lösungsmittel sowie nicht umgesetzte Eduktmengen werden nach der Elektrolyse unter vermindertem Druck entfernt, das Rohprodukt an Kieselgel 60 als "Flashchromatographie" im Laufmittel 2:3 (CH:EE) + 1% AcOH aufgereinigt und das Produkt als zähflüssiges, leichtgelbes Öl erhalten.
Ausbeute: 173 mg (14%, 0.52 mmol)
GC (Methode *hart,* HP-5): t_{R}= 16.11 min
R_{f}(CH:EE= 4:1)= 0.26
¹H-NMR (400 MHz, CDCl₃) δ= 2.13 (s, 3H), 2.33 (s, 3H), 3.71 (s, 3H), 3.86 (s, 3H), 3.88 (s, 3H), 6.46 (s, 1 H), 6.64-6.70 (m, 1 H), 6.76 (d, *J=* 8.1 Hz, 1 H), 6.79 (d, *J=* 1.9 Hz, 1 H), 7.83 (bs, 1 H), 8.07 (s, 1 H);
¹³C-NMR(101 MHz, CDCl₃) δ= 21.35, 24.80, 56.01, 56.35, 77.16, 103.27, 105.06, 113.51, 119.03, 121.55, 123.10, 134.57, 139.32, 143.77, 145.07, 145.14, 150.05, 168.34.
HRMS für C₁₈H₂₁NO₅ (ESI+) [M+Na⁺]: ber: 332.1498, gef.: 332.1499
MS (El, GCMS): m/z(%): 331 (100) [M]^{+·}, 289 (20) [M-C₂H₂O^{·}]⁺, 318 (12) [M-C₂H₅NO^{·}]⁺.

### N-Acetyl-2-amino-3'-methyl -4'-(methylethyl)-4,5-dimethoxydiphenylether

Die Durchführung der Elektrolyse erfolgt gemäß AAV1 in einer ungeteilten Becherglaszelle mit Glaskohlenstoffelektroden. Hierzu werden 0.75 g (5.00 mmol, 1.0 Äquiv.) 3-Methyl-4-(methylethyl)phenol und 2.93 g (15.00 mmol, 3.0 Äquiv.) *N*-(3,4-Dimethoxyphenyl)acetamid in 33 mL HFIP gelöst, 1.02 g MTBS zugegeben und der Elektrolyt in die Elektrolysezelle überführt. Das Lösungsmittel sowie nicht umgesetzte Eduktmengen werden nach der Elektrolyse unter vermindertem Druck entfernt, das Rohprodukt an Kieselgel 60 als "Flashchromatographie" im Laufmittel 3:2 (CH:EE) aufgereinigt und das Produkt als farbloser Feststoff erhalten.
Ausbeute: 313 mg (18%, 0.91 mmol)
GC (Methode *hart,* HP-5): t_{R}= 16.38 min
R_{f}(CH:EE= 3:2)= 0.26
mₚ= 112°C (aus CH umkristallisiert)
¹H-NMR(400 MHz, CDCl₃) δ= 1.20 (s, 3H), 1.22 (s, 3H), 2.10 (s, 3H), 2.29 (s, 3H), 3.09 (hept, *J*= 6.9, 6.9, 6.8, 6.8, 6.8, 6.8 Hz, 1 H), 3.74 (s, 3H), 3.90 (s, 3H), 6.52 (s, 1 H), 6.65-6.79 (m, 2H), 7.16 (d, *J*= 8.4 Hz, 1H), 7.53 (s, 1H), 8.10 (s, 1H);
¹³C-NMR (101 MHz, CDCl₃) δ= 19.52, 23.43, 24.85, 28.84, 56.32, 56.35, 77.16, 104.23, 104.98, 114.49, 118.50, 123.77, 126.13, 137.07, 137.81, 141.81, 145.33, 145.44, 155.17, 168.31. HRMS für C₂₀H₂₅NO₄ (ESI+) [M+Na⁺]: ber: 366.1681, gef.: 366.1676;
MS (EI, GCMS): m/z(%): 343 (100) [M]^{+.}, 301 (20) [M-C₂H₂O^{.}]⁺, 286 (80) [M-C₂H₅NO^{.}]⁺.

### 2'-Amino-3'-chlor-2,4-dihydroxy-5,5'-dimethyl-3-methoxybiphenyl

Die Durchführung der Elektrolyse erfolgt gemäß AAV1 in einer ungeteilten Becherglaszelle mit Glaskohlenstoffelektroden. Hierzu werden 0.60 g (3.79 mmol, 1.0 Äquiv.) 2-Chlor-3-hydroxy-4-methylanilin und 1.57 g (11.36 mmol, 3.0 Äquiv.) 4-Methylguajacol in 25 mL HFIP gelöst, 0.77 g MTBS zugegeben und der Elektrolyt in die Elektrolysezelle überführt. Das Lösungsmittel sowie nicht umgesetzte Eduktmengen werden nach der Elektrolyse unter vermindertem Druck entfernt, das Rohprodukt an Kieselgel 60 als "Flashchromatographie" im Laufmittel 4:1 (CH:EE) aufgereinigt und das Produkt als dunkelbraunes Feststoff erhalten.
Ausbeute: 221 mg (20%, 0.76 mmol)
GC (Methode *hart*, HP-5): t_{R}= 15.64 min
R_{f}(CH:EE= 4:1)= 0.23
¹H-NMR (400 MHz, DMSO-d6) δ= 2.11 (s, 3H), 2.24 (s, 3H), 3.81 (s, 3H), 6.49 (s, 1H), 6.68 (s, 1 H), 6.77 (s, 1 H), 8.45 (bs, 1 H), 8.77 (bs, 1 H);
¹³C-NMR (101 MHz, DMSO-d6) δ= 16.12, 20.74, 55.83, 107.30, 111.57, 113.52, 116.93, 123.46, 126.07, 128.05, 130.42, 140.28, 141.07, 147.65, 150.18.
HRMS für C₁₅H₁₆CINO₃ (ESI+) [M+H⁺]: ber: 294.0897, gef.: 294.0901
MS (EI, GCMS): m/z(%): 293 (100) [M]^{+.}, 276 (100) [M-OH^{.}]⁺.

Die Figur 1 zeigt eine Reaktionsapparatur, in welcher die oben beschriebene Kupplungsreaktion durchgeführt werden kann. Die Apparatur umfasst eine Nickelkathode (1) und eine Anode aus Bor-dotiertem Diamant (BDD) auf Silizium oder einem anderen Trägermaterial oder ein anderes, dem Fachmann bekanntes Elektrodenmaterial (5). Die Apparatur kann mit Hilfe des Kühlmantels (3) gekühlt werden. Die Pfeile deuten hierbei die Durchflussrichtung des Kühlwassers an. Der Reaktionsraum ist mit einem Teflonstopfen (2) verschlossen. Das Reaktionsgemisch wird durch ein Magnetrührstäbchen (7) durchmischt. Auf der anodischen Seite wird die Apparatur durch Schraubzwingen (4) und Dichtungen (6) verschlossen.

Die Figur 2 zeigt eine Reaktionsapparatur, in welcher die oben beschriebene Kupplungsreaktion im größeren Maßstab durchgeführt werden kann. Die Apparatur umfasst zwei Glasflansche (5'), über die durch Schraubzwingen (2') und Dichtungen Elektroden (3') aus Bor-dotiertem Diamant (BDD) beschichtete Trägermaterialien oder andere, dem Fachmann bekannte, Elektrodenmaterialien angepresst werden. Der Reaktionsraum kann über eine Glashülse (1') mit einem Rückflusskühler versehen werden. Das Reaktionsgemisch wird mit Hilfe eines Magnetrührstäbchens (4') durchmischt.

Die Figuren 4 bis 10 zeigen jeweils die Veränderung des Oxidationspotentials (V) in Abhängigkeit des Anteils an Methanol (MeOH), welches dem Lösungsmittel 1,1,1,3,3,3-Hexafluorisopropanol (HFIP) zugesetzt wurde. Die in den Legenden stehenden Zahlen geben die Position des Substituenten am Benzolring in Bezug auf die -NH₂ bzw. die -NH-CO-CH₃ Gruppe an: 2 = ortho, 3 = meta, 4 = para.
Aus den Figuren ist klar ersichtlich, dass sich das Oxidationspotential durch die Zugabe von Methanol verändern lässt.

## Patentansprüche

1. Elektrochemisches Verfahren zur Kupplung von Phenol mit Anilin umfassend die Verfahrensschritte:
a") Einfüllen eines Lösungsmittels oder Lösungsmittelgemisches sowie eines Leitsalzes, in ein Reaktionsgefäß,
b") Zugabe eines Anilins mit einem Oxidationspotential *E_{OX}1* in das Reaktionsgefäß,
c") Zugabe eines Phenols mit einem Oxidationspotential *E_{OX}2* in das Reaktionsgefäß, wobei gilt: ${E}_{Ox} 2 > {E}_{Ox} 1 und {E}_{Ox} 2 - {E}_{Ox} 1 = ΔE ,$ wobei das Phenol gegenüber dem Anilin im Überschuss zugesetzt wird,
und das Lösungsmittel oder Lösungsmittelgemisch so gewählt ist, dass *ΔE* im Bereich von 10 mV bis 450 mV liegt,
d") Einbringen zweier Elektroden in die Reaktionslösung,
e") Anlegen einer Spannung an die Elektroden,
f") Kupplung des Phenols und des Anilins,
wobei das Phenol und das Anilin über eine C,C-Kupplung gekuppelt werden.

2. Verfahren nach Anspruch 1,
wobei das Phenol gegenüber dem Anilin mindestens in der doppelten Menge eingesetzt wird.

3. Verfahren nach einem der Ansprüche 1 oder 2,
wobei das Verhältnis von Anilin zu Phenol im Bereich von 1:2 bis 1:4 liegt.

4. Verfahren nach einem der Ansprüche 1 bis 3,
wobei das Lösungsmittel oder Lösungsmittelgemisch so gewählt ist, dass Δ*E* im Bereich von 20 mV bis 400 mV liegt,

5. Verfahren nach einem der Ansprüche 1 bis 4,
wobei die Reaktionslösung frei von organischen Oxidationsmitteln ist.

6. Verfahren nach einem der Ansprüche 1 bis 5,
wobei das Phenol und das Anilin ausgewählt aus: **Ia**, **Ib**, **IIa**, **IIb**, **IIIa**, **IIIb**, **IVa**, **IVb**, **Va**, **Vb**: wobei die Substituenten R¹ bis R⁵⁰ unabhängig voneinander ausgewählt sind aus der Gruppe von Wasserstoff, Hydroxyl-, (C₁-C₁₂)-Alkyl, (C₁-C₁₂)-Heteroalkyl, (C₄-C₁₄)-Aryl, (C₄-C₁₄)-Aryl-(C₁-C₁₂)-Alkyl, (C₄-C₁₄)-Aryl-O-(C₁-C₁₂)-Alkyl, (C₃-C₁₄)-Heteroaryl, (C₃-C₁₄)-Heteroaryl-(C₁-C₁₂)-Alkyl, (C₃-C₁₂)-Cycloalkyl, (C₃-C₁₂)-Cycloalkyl-(C₁-C₁₂)-Alkyl, (C₃-C₁₂)-Heterocycloalkyl, (C₃-C₁₂)-Heterocycloalkyl-(C₁-C₁₂)-Alkyl, O-(C₁-C₁₂)-Alkyl, O-(C₁-C₁₂)-Heteroalkyl, O-(C₄-C₁₄)-Aryl, O-(C₄-C₁₄)-Aryl-(C₁-C₁₄)-Alkyl, O-(C₃-C₁₄)-Heteroaryl, O-(C₃-C₁₄)-Heteroaryl-(C₁-C₁₄)-Alkyl, O-(C₃-C₁₂)-Cycloalkyl, O-(C₃-C₁₂)-Cycloalkyl-(C₁-C₁₂)-Alkyl, O-(C₃-C₁₂)-Heterocycloalkyl, O-(C₃-C₁₂)-Heterocycloalkyl-(C₁-C₁₂)-Alkyl, Halogene, S-(C₁-C₁₂)-Alkyl, S-(C₁-C₁₂)-Heteroalkyl, S-(C₄-C₁₄)-Aryl, S-(C₄-C₁₄)-Aryl-(C₁-C₁₄)-Alkyl, S-(C₃-C₁₄)-Heteroaryl, S-(C₃-C₁₄)-Heteroaryl-(C₁-C₁₄)-Alkyl, S-(C₃-C₁₂)-Cycloalkyl, S-(C₃-C₁₂)-Cycloalkyl-(C₁-C₁₂)-Alkyl, S-(C₃-C₁₂)-Heterocycloalkyl, (C₁-C₁₂)-Acyl, (C₄-C₁₄)-Aroyl, (C₄-C₁₄)-Aroyl-(C₁-C₁₄)-Alkyl, (C₃-C₁₄)-Heteroaroyl, (C₁-C₁₄)-Dialkylphosphoryl, (C₄-C₁₄)-Diarylphosphoryl, (C₃-C₁₂)-Alkylsulfonyl, (C₃-C₁₂)-Cycloalkylsulfonyl, (C₄-C₁₂)-Arylsulfonyl, (C₁-C₁₂)-Alkyl-(C₄-C₁₂₎-Arylsulfonyl, (C₃-C₁₂)-Heteroarylsulfonyl, (C=O)O-(C₁-C₁₂)-Alkyl, (C=O)O-(C₁-C₁₂)-Heteroalkyl, (C=O)O-(C₄-C₁₄)-Aryl,
wobei
Heteroalkyl für einen aliphatischen Rest steht, der ein bis vier Heteroatome ausgewählt aus N, O, S und substituiertem N enthält,
Heteroaryl für einen Arylrest steht, in dem ein bis vier Kohlenstoffatome durch Heteroatome ausgewählt aus N, O, S und substituiertem N ersetzt sind,
Heterocycloalkyl für einen Cycloalkylrest steht, der ein bis vier Heteroatome ausgewählt aus N, O, S und substituiertem N enthält,
die substituierten N einfach, die Alkyl-, Heteroalkyl-, Cycloalkyl-, Heterocycloalkyl-, Aryl- und Heteroarylgruppen ein oder mehrfach substituiert sein können, durch Reste ausgewählt aus Wasserstoff, (C₁-C₁₄)-Alkyl, (C₁-C₁₄)-Heteroalkyl, (C₄-C₁₄)-Aryl, (C₄-C₁₄)-Aryl-(C₁-C₁₄)-Alkyl, (C₃-C₁₄)-Heteroaryl, (C₃-C₁₄)-Heteroaryl-(C₁-C₁₄)-Alkyl, (C₃-C₁₂)-Cycloalkyl, (C₃-C₁₂)-Cycloalkyl-(C₁-C₁₄)-Alkyl, (C₃-C₁₂)-Heterocycloalkyl, (C₃-C₁₂)-Heterocycloalkyl-(C₁-C₁₄)-Alkyl, CF₃, Halogen, (C₁-C₁₀)-Haloalkyl, Hydroxy, (C₁-C₁₄)-Alkoxy, (C₄-C₁₄)-Aryloxy, O-(C₁-C₁₄)-Alkyl-(C₄-C₁₄)-Aryl, (C₃-C₁₄)-Heteroaryloxy, N((C₁-C₁₄)-Alkyl)₂, N((C₄-C₁₄)-Aryl)₂, N((C₁-C₁₄)-Alkyl)((C₄-C₁₄)-Aryl), und
hierbei sind folgende Kombinationen möglich:
| | | | | | |
|---|---|---|---|---|---|
| Anilin | **Ia** | **IIa** | **IIIa** | **IVa** | **Va** |
| Phenol | **Ib** | **IIb** | **IIIb** | **IVb** | **Vb** |

## Claims

1. Electrochemical process for coupling phenol to aniline, comprising the process steps of:
a") introducing a solvent or solvent mixture and a conductive salt into a reaction vessel,
b") adding an aniline having an oxidation potential *E_{OX}1* to the reaction vessel,
c") adding a phenol having an oxidation potential *E_{OX}2* to the reaction vessel, where: ${E}_{Ox} 2 > {E}_{Ox} 1 and {E}_{Ox} 2 - {E}_{Ox} 1 = ΔE ,$the phenol being added in excess relative to the aniline,
and the solvent or solvent mixture being selected such that Δ*E* is within the range from 10 mV to 450 mV,
d") introducing two electrodes into the reaction solution,
e") applying a voltage to the electrodes,
f") coupling the phenol and the aniline, wherein the phenol and the aniline are coupled by means of a C, C coupling.

2. Process according to Claim 1,
wherein the phenol is used in at least twice the amount relative to the aniline.

3. Process according to either of Claims 1 and 2,
wherein the ratio of aniline to phenol is in the range from 1:2 to 1:4.

4. Process according to any of Claims 1 to 3,
wherein the solvent or solvent mixture is selected such that Δ*E* is in the range from 20 mV to 400 mV.

5. Process according to any of Claims 1 to 4,
wherein the reaction solution is free of organic oxidizing agents.

6. Process according to any of Claims 1 to 5,
wherein the phenol and the aniline are selected from: **Ia**, **Ib**, **IIa**, **IIb**, **IIIa**, **IIIb**, **IVa**, **IVb**, **Va**, **Vb**: where the substituents R¹ to R⁵⁰ are each independently selected from the group of hydrogen, hydroxyl, (C₁-C₁₂)-alkyl, (C₁-C₁₂) -heteroalkyl, (C₄-C₁₄) -aryl, (C₄-C₁₄) -aryl-(C₁-C₁₂) -alkyl, (C₄-C₁₄)-aryl-O-(C₁-C₁₂)-alkyl, (C₃-C₁₄)-heteroaryl, (C₃-C₁₄)-heteroaryl-(C₁-C₁₂)-alkyl, (C₃-C₁₂)-cycloalkyl, (C₃-C₁₂) -cycloalkyl-(C₁-C₁₂) -alkyl, (C₃-C₁₂)-heterocycloalkyl, (C₃-C₁₂)-heterocycloalkyl-(C₁-C₁₂)-alkyl, O-(C₁-C₁₂) -alkyl, O- (C₁-C₁₂) -heteroalkyl, O-(C₄-C₁₄)-aryl, O-(C₄-C₁₄)-aryl-(C₁-C₁₄) -alkyl, O-(C₃-C₁₄)-heteroaryl, O-(C₃-C₁₄)-heteroaryl-(C₁-C₁₄)-alkyl, O-(C₃-C₁₂)-cycloalkyl, O-(C₃-C₁₂)-cycloalkyl-(C₁-C₁₂)-alkyl, O-(C₃-C₁₂)-heterocycloalkyl, O-(C₃-C₁₂)-heterocycloalkyl-(C₁-C₁₂) -alkyl, halogens, S-(C₁-C₁₂) -alkyl, S-(C₁-C₁₂)-heteroalkyl, S-(C₄-C₁₄)-aryl, S-(C₄-C₁₄)-aryl-(C₁-C₁₄)-alkyl, S-(C₃-C₁₄)-heteroaryl, S-(C₃-C₁₄) -heteroaryl- (C₁-C₁₄) -alkyl, S-(C₃-C₁₂)-cycloalkyl, S-(C₃-C₁₂) -cycloalkyl-(C₁-C₁₂) -alkyl, S-(C₃-C₁₂)-heterocycloalkyl, (C₁-C₁₂)-acyl, (C₄-C₁₄)-aroyl, (C₄-C₁₄)-aroyl-(C₁-C₁₄)-alkyl, (C₃-C₁₄)-heteroaroyl, (C₁-C₁₄) -dialkylphosphoryl, (C₄-C₁₄)-diarylphosphoryl, (C₃-C₁₂) -alkylsulphonyl, (C₃-C₁₂)-cycloalkylsulphonyl, (C₄-C₁₂) -arylsulphonyl, (C₁-C₁₂)-alkyl- (C₄-C₁₂) -arylsulphonyl, (C₃-C₁₂)-heteroarylsulphonyl, (C=O) O-(C₁-C₁₂)-alkyl, (C=O) O-(C₁-C₁₂) -heteroalkyl, (C=O) O- (C₄-C₁₄) -aryl,
where
heteroalkyl is an aliphatic radical containing one to four heteroatom(s) selected from N, O, S and substituted N,
heteroaryl is an aryl radical in which one to four carbon atom are replaced by heteroatoms selected from N, 0, S and substituted N,
heteroaycloalkyl is a cycloalkyl radical which contains one to four heteroatoms selected from N, O, S and substituted N,
the substituted N, may be monosubstituted, and the alkyl, heteroalkyl, cycloalkyl, heterocycloalkyl, aryl and heteroaryl groups may be mono- or polysubstituted, by radicals selected from hydrogen, (C₁-C₁₄) -alkyl, (C₁-C₁₄) -heteroalkyl, (C₄-C₁₄) -aryl, (C₄-C₁₄) -aryl- (C₁-C₁₄)-alkyl, (C₃-C₁₄) -heteroaryl, (C₃-C₁₄) -heteroaryl- (C₁-C₁₄)-alkyl, (C₃-C₁₂) -cycloalkyl, (C₃-C₁₂) -cycloalkyl- (C₁-C₁₄)-alkyl, (C₃-C₁₂) -heterocycloalkyl, (C₃-C₁₂)-heterocycloalkyl- (C₁-C₁₄) -alkyl, CF₃, halogen, (C₁-C₁₀)-haloalkyl, hydroxyl, (C₁-C₁₄)-alkoxy, (C₄-C₁₄) -aryloxy, O- (C₁-C₁₄) -alkyl- (C₄-C₁₄) -aryl, (C₃-C₁₄)-heteroaryloxy, N ((C₁-C₁₄) -alkyl)₂, N ((C₄-C₁₄)-aryl)₂, N((C₁-C₁₄)-alkyl) ((C₄-C₁₄)-aryl), and
the following combinations are possible here:
| | | | | | |
|---|---|---|---|---|---|
| aniline | **Ia** | **IIa** | **IIIa** | **IVa** | **Va** |
| phenol | **Ib** | **IIb** | **IIIb** | **IVb** | **Vb** |

## Revendications

1. Procédé électrochimique de couplage de phénol à de l'aniline, comprenant les étapes suivantes :
a") introduction, dans un réacteur, d'un solvant ou d'un mélange de solvants, ainsi que d'un sel conducteur,
b") introduction, dans le réacteur, d'une aniline ayant un potentiel d'oxydation *E_{OX}*1,
c") introduction dans le réacteur d'un phénol ayant un potentiel d'oxydation *E_{OX}*2, où on a : ${E}_{Ox} 2 > {E}_{Ox} 1 et {E}_{Ox} 2 - {E}_{Ox} 1 = ΔE ,$ le phénol étant ajouté en excès par rapport à l'aniline, et le solvant ou le mélange de solvants étant choisi de façon que Δ*E* soit compris dans la plage de 10 mV à 450 mV,
d") mise en place de deux électrodes dans la solution réactionnelle,
e") application d'une tension aux électrodes,
f") couplage du phénol et de l'aniline,
le phénol et l'aniline étant couplés par l'intermédiaire d'un couplage C,C.

2. Procédé selon la revendication 1, dans lequel le phénol est utilisé en une quantité au moins double par rapport à celle de l'aniline.

3. Procédé selon l'une des revendications 1 ou 2, dans lequel le rapport de l'aniline au phénol est compris dans la plage de 1:2 à 1:4.

4. Procédé selon l'une des revendications 1 à 3, dans lequel le solvant ou le mélange de solvants est choisi de façon que Δ*E* soit compris dans la plage de 20 mV à 400 mV.

5. Procédé selon l'une des revendications 1 à 4, dans lequel la solution réactionnelle est exempte d'oxydants organiques.

6. Procédé selon l'une des revendications 1 à 5, dans lequel le phénol et l'aniline sont choisis parmi : **Ia**, **Ib**, **IIa**, **IIb**, **IIIa**, **IIIb**, **IVa**, **IVb**, **Va**, **Vb :** où les substituants R¹ à R⁵⁰ sont choisis indépendamment les uns des autres dans le groupe consistant en l'hydrogène, les groupes hydroxyle, alkyle en C₁-C₁₂, hétéroalkyle en C₁-C₁₂, aryle en C₄-C₁₄, (aryle en C₄-C₁₄) - (alkyle en C₁-C₁₂), (aryle en C₄-C₁₄) -O- (alkyle en C₁-C₁₂), hétéroaryle en C₃-C₁₄, (hétéroaryle en C₃-C₁₄)-(alkyle en C₁-C₁₂), (cycloalkyle en C₃-C₁₂, (cycloalkyle en C₃-C₁₂) - (alkyle en C₁-C₁₂), hétérocycloalkyle en C₃-C₁₂, (hétérocycloalkyle en C₃-C₁₂) - (alkyle en C₁-C₁₂), 0-(alkyle en C₁-C₁₂), O-(hétéroalkyle en C₁-C₁₂), O-(aryle en C₄-C₁₄), O-(aryle en C₄-C₁₄) - (alkyle en C₁-C₁₄), O-(hétéroaryle en C₃-C₁₄), O-(hétéroaryle en C₃-C₁₄)-(alkyle en C₁-C₁₄), O- (cycloalkyle en C₃-C₁₂), O-(cycloalkyle en C₃-C₁₂) - (alkyle en C₁-C₁₂), 0-(hétérocycloalkyle en C₃-C₁₂), O-(hétérocycloalkyle en C₃-C₁₂) - (alkyle en C₁-C₁₂), halogéno, S- (alkyle en C₁-C₁₂), S- (hétéroalkyle en C₁-C₁₂), S- (aryle en C₄-C₁₄), S-(aryle en C₄-C₁₄) - (alkyle en C₁-C₁₄), S- (hétéroaryle en C₃-C₁₄), S-(hétéroaryle en C₃-C₁₄) - (alkyle en C₁-C₁₄), S-(cycloalkyle en C₃-C₁₂), S-(cycloalkyle en C₃-C₁₂)-(alkyle en C₁-C₁₂), S-(hétérocycloalkyle en C₃-C₁₂), acyle en C₁-C₁₂, aroyle en C₄-C₁₄, (aroyle en C₄-C₁₄)-(alkyle en C₁-C₁₄), hétéroaroyle en C₃-C₁₄, di (alkyle en C₁-C₁₄) phosphoryle, di (aryle en C₄-C₁₄) phosphoryle, alkylsulfonyle en C₃-C₁₂, cycloalkylsulfonyle en C₃-C₁₂, arylsulfonyle en C₄-C₁₂, (alkyle en C₁-C₁₂)-(arylsulfonyle en C₄-C₁₂), hétéroarylsulfonyle en C₃-C₁₂, (C=O)O-(alkyle en C₁-C₁₂), (C=O)O-(hétéroalkyle en C₁-C₁₂), (C=O)O-(aryle en C₄-C₁₄),
où
hétéroalkyle désigne un radical aliphatique qui contient un à quatre hétéroatomes choisis parmi N, 0, S et N substitué,
hétéroaryle désigne un radical aryle dans lequel un à quatre atomes de carbone sont remplacés par des hétéroatomes choisis parmi N, 0, S et N substitué,
hétérocycloalkyle désigne un radical cycloalkyle qui contient un à quatre hétéroatomes choisis parmi N, 0, S et N substitué,
les N substitués peuvent être substitués une fois, les groupes alkyle, hétéroalkyle, cycloalkyle, hétérocycloalkyle, aryle et hétéroaryle peuvent être substitués une ou plusieurs fois, par des radicaux choisis parmi l'atome d'hydrogène, les groupes alkyle en C₁-C₁₄, hétéroalkyle en C₁-C₁₄, aryle en C₄-C₁₄, (aryle en C₄-C₁₄) - (alkyle en C₁-C₁₄), hétéroaryle en C₃-C₁₄, (hétéroaryle en C₃-C₁₄) - (alkyle en C₁-C₁₄), cycloalkyle en C₃-C₁₂, (cycloalkyle en C₃-C₁₂) - (alkyle en C₁-C₁₄), hétérocycloalkyle en C₃-C₁₂, (hétérocycloalkyle en C₃-C₁₂) - (alkyle en C₁-C₁₄), CF₃, halogéno, halogènalkyle en C₁-C₁₀, hydroxy, alcoxy en C₁-C₁₄, aryloxy en C₄-C₁₄, 0-(alkyle en C₁-C₁₄) - (aryle en C₄-C₁₄), hétéroaryloxy en C₃-C₁₄, N (alkyle en C₁-C₁₄)₂, N (aryle en C₄-C₁₄)₂, N (alkyle en C₁-C₁₄) - (aryle en C₄-C₁₄), et
les combinaisons suivantes étant possibles :
| | | | | | |
|---|---|---|---|---|---|
| Aniline | **Ia**, | **IIa**, | **IIIa**, | **IVa**, | **Va** |
| Phénol | **Ib**, | **IIb**, | **IIIb**, | **IVb**, | **Vb** |
